# EUROPÄISCHE PATENTSCHRIFT

(11) **EP 1 904 391 B1**
(45) Veröffentlichungstag und Bekanntmachung des Hinweises auf die Patenterteilung: **01.06.2011**
(21) Anmeldenummer: 06763162.2
(22) Anmeldetag: 17.05.2006
(51) Int. Cl.: B65H 19/12

(54) **VERFAHREN UND EINE VORRICHTUNG ZUM AUSRICHTEN EINER MATERIALROLLE VOR DEM AUFACHSEN IN EINEM ROLLENWECHSLER**
METHOD AND DEVICE FOR ORIENTING A MATERIAL ROLL PRIOR TO AXIAL ALIGNMENT IN A ROLL CHANGER
PROCEDE ET DISPOSITIF POUR ORIENTER UN ROULEAU DE MATERIAU AVANT DE L'ALIGNER AXIALEMENT DANS UN CHANGEUR DE ROULEAUX

(30) Priorität: 13.07.2005 DE 102005032600
(43) Veröffentlichungstag der Anmeldung: 02.04.2008
(73) Patentinhaber: Koenig & Bauer AG, 97080 Würzburg (DE)
(72) Erfinder: KELLER, Martin, Richard, 97753 Karlstadt (DE); LEHRIEDER, Erwin, Paul, Josef, 97253 Gaukönigshofen (DE); RITTER, Walter, 97947 Grünsfeld (DE); RÖDER, Klaus, Walter, 97074 Würzburg (DE)
(86) Internationale Anmeldenummer: PCT/EP2006/062363
(87) Internationale Veröffentlichungsnummer: WO 2007/006600

(56) Entgegenhaltungen:
- EP-A- 0 227 887
- EP-A- 0 391 061
- WO-A-89/08598
- DE-A1- 3 731 488
- DE-A1- 3 822 572
- DE-A1- 4 334 582
- US-A- 4 131 206

## Beschreibung

Verfahren zum Ausrichten einer zu einem Rollenwechsler zu transportierenden Materialrolle und eine Vorrichtung zum Ausrichten einer Materialrolle vor dem Aufachsen in einem Rollenwechsler

Die Erfindung betrifft ein Verfahren zum Ausrichten einer zu einem Rollenwechsler zu transportierenden Materialrolle und eine Vorrichtung zum Ausrichten einer Materialrolle vor dem Aufachsen in einem Rollenwechsler gemäß dem Oberbegriff des Anspruchs 1 bzw. 32.

Durch die EP 02 27 887 A2 ist eine Station zum Beladen eines Rollenwechslers bekannt, bei der die Materialrolle auf einem Transportmittel zwischen Rollentragarme mit Spannbacken eingefahren und dort mit Hilfe des Transportmittels angehoben wird. Verschiedenen Sensoren dienen der Querzentrierung und der Erfassung der Fluchtung von Rollenachse und Mittelachse der Spannbacken, sowie der Erfassung und Steuerung des Vorschubes des Transportmittels in horizontaler Richtung.

Die EP 03 91 061 A1 beschreibt eine Anlage zum Beladen eines Rollenwechslers, bei welcher die Materialrolle entfernt vom Rollenwechsler zunächst in eine Grob- und anschließend eine Feineinsteillage gebracht wird. Die Feineinsteillage entspricht dabei der Lage der Aufnahmekonen im Rollenwechsler. In dieser Feineinstellage wird die Materialrolle auf einem Transportmittel arretiert und in horizontaler Richtung anschließend mit dem Transportmittel in den Rollenwechsler eingefahren.

Die DE 37 31 488 A1 betrifft eine Vorrichtung zum Einspannen einer Materialbahnvorratsrolle. Verschiedene Sensoren sorgen für eine genaue Positionierung der Rollen unter der Einspannstelle. Durch Messfühler wird außerdem der Durchmesser der Vorratsrolle ermittelt und daraus die nötige Einspannhöhe bestimmt. Die Materialrolle wird gegebenenfalls durch einen Heber auf die erforderliche Höhe angehoben. Die Rollenhülse wird mit einer Lichtschranke erfasst, weitere Sensoren erfassen die Lage der Rolle bei Ankunft am Rollenwechsler.

Die DE 38 22 572 C2 beschreibt eine Abwickelvorrichtung für Wickelrollen aus bahnförmigem Material. Die Vorrichtung ermöglicht einen automatischen Ausrichtvorgang der Wickelrolle unter Berücksichtigung der tatsächlichen Lage der Hülsenenden ohne eine separate Messstation.

In der US 41 31 206 A wird eine automatische Vorrichtung zur Zulieferung einer Materialrolle in einer Rotationsdruckmaschine beschrieben. Mit einem Doppelwagenmechanismus wird eine neue Rolle zur Druckmaschine transportiert und durch automatische Positionierung im Rollenträger eingespannt, ebenso werden die leeren Hülsen abtransportiert. Durch Sensoren werden die Parameter und die Lage der Rolle bestimmt und ein automatisches Ausachsen der leeren Hülse ermöglicht.

Die WO 89/08598 A1 zeigt eine Vorrichtung zum Ausrichten einer Materialrolle vor dem Aufachsen in einem Rollenwechsler, wobei ein Transfertisch mit einem darauf verfahrbaren Transportwagen angeordnet ist, der quer zu einer Längsachse der Materialrolle zwischen zwei Tragzapfen des Rollenwechslers verfahrbar ist, wobei der Transfertisch die Materialrolle bis zwischen die Tragzapfen des Rollenwechslers transportierend angeordnet ist, wobei der Transfertisch eine Verschiebung der Materialrolle längs ihrer Längsachse und eine Verschwenkung der Materialrolle um ihre Längsachse ermöglicht, wobei Mittel zur Positionserfassung der Materialrolle angeordnet sind, wobei die Mittel zur Positionserfassung eine Schrägstellung der auf dem Transfertisch angeordneten Materialrolle erfassend angeordnet sind.

Die DE 43 34 582 A1 offenbart einen Rollenwechsler, dessen Tragarme und Transfertisch in Abhängigkeit von einer ermittelten Rollengröße positioniert werden.

Problematisch ist es, wenn die so vorpositionierte Rolle durch äußere Einflüsse mit dem Transfertisch beim Einfahren in den Rollenwechsler in der Lage verändert wird, oder wenn durch Wickelfehler auf der Hülse die Vorpositionierung nicht exakt gewährleistet werden kann. Dies führt besonders bei großen Rollenbreiten häufig zu Problemen beim Aufachsen, da diese breiten Rollen anderen Toleranzen unterliegen und eine genaue Positionierung beim Aufachsen umso wichtiger ist.

Der Erfindung liegt die Aufgabe zugrunde, ein Verfahren zum Ausrichten einer zu einem Rollenwechsler zu transportierenden Materialrolle und eine Vorrichtung zum Ausrichten einer Materialrolle vor dem Aufachsen in einem Rollenwechsler zu schaffen.

Die Aufgabe wird erfindungsgemäß durch die Merkmale des Anspruchs 1 bzw. 32 gelöst.

Die mit der Erfindung erzielbaren Vorteile bestehen insbesondere darin, dass die Materialrolle ohne zusätzliche Arbeitsgänge im Rollenwechsler korrekt für das automatische Aufachsen positioniert werden kann.

Eine Materialrolle wird mit einem Transfertisch in den Rollenwechsler eingefahren und kann auf dem Transfertisch bei der Einfahrt um ihre Längsachse verschwenkt werden.

Dies kann beispielsweise durch eine Drehvorrichtung geschehen, welche auf dem Transfertisch integriert ist und die Materialrolle um eine vertikale Achse schwenkt. Gegebenenfalls kann eine zusätzliche Hubvorrichtung auf dem Transfertisch die Materialrolle einseitig oder beidseitig anheben oder absenken, was einem Schwenken der Materialrolle um eine horizontale Achse quer zur Rollenlängsachse entspricht. Durch das Verschwenken kann die Materialrolle genau auf die in sie eingreifenden Tragzapfen eines Rollenwechslers ausgerichtet werden.

Um die Materialrolle mit einem solchen Transfertisch zu positionieren, gibt es mehrere Möglichkeiten, welche nachfolgend erläutert werden.

Eine erste Möglichkeit ist, dass die Materialrolle zunächst auf einem Rollwagen beispielsweise schienengebunden in eine Transfertischfahrschiene einfährt. Zunächst wird der Rollwagen mit der Materialrolle mittig in Längsrichtung auf dem Transfertisch positioniert. Dazu wird der Transfertisch quer zur Rollenlängsachse in Richtung Rollenwechsler zunächst bis in eine Messposition verfahren. Eine oder mehrere Messeinrichtungen werden am Rollenwechsler montiert, die den Abstand der Stirnseite einer neuen Materialrolle zu einem Festpunkt messen, insbesondere geschieht dies im äußeren Rollenbereich und im Bereich der Hülse. Dazu werden vorzugsweise Abstandssensoren an den Rollentragarmen als Teil einer Messvorrichtung positioniert, welche beidseitig die Position der Hülse und der Außenkante der Materialrolle ermitteln. Anschließend wird die Materialrolle mit dem Transfertisch in eine Aufachsposition gefahren, welche aus den gemessenen Werten ermittelt wird. Diese Aufachsposition entspricht einer theoretisch optimalen Lage der Materialrolle bei paralleler Achsausrichtung zwischen Längsachse der Materialrolle und Drehachse der Tragzapfen.

Als nächster Schritt erfolgt die Ausrichtung der Längsachse über die Drehvorrichtung und gegebenenfalls die Hubvorrichtung, wobei entsprechende Sensoren Messwerte für die entsprechenden Steuervorrichtungen liefern. Nun erfolgt das Aufachsen durch eine axiale Bewegung der Tragzapfen in Richtung Rollenmitte. Danach wird der Transfertisch in seine Ausgangsposition zurückgefahren, ggf. nach vorherigem Absenken des Transfertisches bzw. der Hubeinrichtung oder Anheben der Materialrolle mit Hilfe der Rollenträgerarme.

Eine weitere Möglichkeit der Rollenpositionierung besteht darin, auf dem Transfertisch zunächst den Durchmesser der Materialrolle zu ermitteln und daraus Werte für die Aufachsposition sowohl für den Rollentragarm als auch für die Materialrolle zu ermitteln. Dann werden Rollentragarm und Transfertisch in diese Position verfahren. Mittels Sensoren am Rollentragarm wird die tatsächliche Hülsenposition ermittelt und entsprechend der Abweichung zur Aufachsposition werden Drehvorrichtung und/oder gegebenenfalls auch die Hubvorrichtung angesteuert, bis die Aufachsposition tatsächlich erreicht ist. Nach dem Aufachsen wird der Transfertisch wiederum in seine Ausgangsposition gefahren.

Eine einfachere Lösung wäre ein Transfertisch ohne Hubeinrichtung. Hierbei wird wie in der vorigen Variante der Transfertisch zunächst in die Aufachsposition gefahren und der Drehantrieb in einen Freilauf geschaltet. Dann wird während des Aufachsvorgangs beim Einfahren des ersten Tragzapfens durch die lose Drehvorrichtung die Materialrolle so gedreht, dass die Achse der Hülse koaxial zur Achse der Tragzapfen ausgerichtet wird und der zweite Tragzapfen in die Hülse einfahren kann. Diese Ausführung kann auch als manuelle Ausführung gestaltet werden, indem die Schiene auf dem Transfertisch gegen Verdrehung fixiert ist und bei Bedarf manuell gelöst wird.

In einer bevorzugten Ausführungsform werden Teile der Vorrichtung nach dem ausgerichteten Aufachsen auch zur Kantenausrichtung von ablaufender und neuer Materialbahn genutzt. Dabei wird nicht mehr nur die Position der Kante der neuen Materialbahn abgetastet, sondern der Abstand zwischen der Stirnseite der neuen Materialrolle und einem Festpunkt. Dazu wird vorzugsweise der Sensor der Rollenpositionierung verwendet. Damit kann auf die eigenständige Verschiebung eines Abstandssensors verzichtet werden.

Die Messvorrichtung ist vorzugsweise ein optisches Wegmesssystem, dass eine berührungslose Messung erlaubt. Bei abgewandelten Ausführungsformen können aber auch andere Messsysteme eingesetzt werden, beispielsweise Radarsysteme, akustische Sensoren oder interferometrische Sensoren.

Vorzugsweise wird die Messvorrichtung an einem Rollentragarm eines Rollenwechslers montiert. Vorteilhaft bei der Vorsehung der Messeinrichtung am Rollentragarm ist es, dass nur kurze Messwege erforderlich sind und diese auch bei variablen Rollenbreiten beibehalten werden. Der jeweilige Sensor wird in diesen Fällen mit dem Rollentragarm mit verfahren, so dass er immer einen geringen Abstand zur Materialrolle hat. Alternativ dazu kann die Messvorrichtung starr seitlich am Rollenwechslergestell vorgesehen sein, was sich insbesondere anbietet, wenn auf bewegte Sensoren verzichtet werden soll.

In einer bevorzugten Ausführungsform wird der Abstand an der Rollenstirnseite in der Nähe der obersten Papierlage bereits beim Einfahren in den Rollenwechsler gemessen. Dazu kann die Messvorrichtung auch senkrecht zur Rollenachse verschiebbar angeordnet sein. Eine Verschiebung der Messvorrichtung in radialer Richtung könnte auch mit einem Sensor zur Erfassung des Durchmessers der neuen Materialrolle gekoppelt sein, wobei dann die erforderliche radiale Position des Sensors automatisch ermittelt und eingestellt werden kann.

Als Sollwert wird bevorzugt der unter Normalbedingungen gewünschte Abstand der Rollenstirnseite zu einem relativen Festpunkt im Rollenwechsler, beispielsweise dem Rollentragarm festgelegt. Sollwert und Istwert müssen sich jeweils auf den gleichen relativen Festpunkt beziehen.

Wenn der Istwert gleich dem Sollwert ist, werden die Rollentragarme der ablaufenden und der neuen Materialrolle zueinander ausgerichtet, zumindest für den Fall, dass die neue Materialbahn dieselbe Breite wie die auslaufende Materialbahn hat. Bei einer Abweichung vom Sollwert wird die eingespannte neue Materialrolle mittels eines Verstellantriebes in axialer Richtung um diese Abweichung verstellt. Der Verstellantrieb ist ohnehin an jedem Rollenträger zu Seitenkantenregelung im Betrieb vorgesehen, so dass keine weiteren Antriebselemente erforderlich werden. Damit sind bei Wickelfehlern zwar im Moment des Rollenwechsels die beiden Rollenträger nicht mehr exakt fluchtend zueinander ausgerichtet, jedoch wird ein Kantenversatz zwischen den Materialbahnen beim Ankleben vermieden oder zumindest minimiert.

Eine weitere Möglichkeit der koaxialen Ausrichtung der Materialrolle besteht in der Messung des Abstandes einer Verschwenkachse von der Rollenau βenseite an beiden Seiten der Materialrolle ebenfalls mit Entfernungssensoren. Bei dieser Variante kann die Materialrolle in den Rollenwechsler eingefahren werden. Ergibt die Abstandsmessung der beiden Rollenendpunkte einen Unterschied, ist die Materialrolle nicht parallel ausgerichtet, der Drehantrieb muss angesteuert werden. Eine Bremsung des Drehantriebes erfolgt bei Erreichen zweier gleicher Messwerte der Entfernungssensoren. Entsprechend des bekannten Rollendurchmessers kann dann die Materialrolle parallel mit dem Transfertisch verschoben werden, bis die Aufachsposition erreicht ist.

Eine preiswerte Möglichkeit, weil auf komplizierte Sensoren und Regelungen verzichtend, ist die Verwendung von Berührungssensoren bzw. gefederten Anschlägen zur Ausrichtung der Materialrolle. Dazu können in einer bevorzugten Ausführungsform Berührungssensoren an den Enden der Rollentragarme vorgesehen sein. Die Rollentragarme werden zunächst in eine enge Stellung verfahren, so dass die Materialrolle nicht dazwischen hindurch passt. Der Transfertisch wird zunächst in Richtung Rollenwechsler langsam verschoben. Liegt die Materialrolle in einer Schrägstellung, so wird der Berührungssensor an der vorangehenden Rollenseite ausgelöst, was den Drehantrieb zuschaltet. Wenn die Materialrolle parallel ausgerichtet ist, wird der Berührungssensor am zweiten Tragarm ausgelöst, dieser schaltet den Drehantrieb ab und auch die Verschiebung des Transfertisches. Bei Bedarf wird zusätzlich eine Bremse zugeschaltet. Bei leichteren Materialrollen, kann der Verdrehantrieb auch ausgeschaltet bleiben, hierbei wird dann bei Erreichen des ersten Berührungssensors der Verdrehantrieb momentlos geschaltet und bei Auslösen des zweiten Berührungssensors wieder arretiert. Die ausgerichtete Materialrolle kann nach der Einstellung der Rollentragarme in die Aufachsposition eingefahren und anschließend aufgeachst werden.

Ausführungsbeispiele der Erfindung sind in den Zeichnungen dargestellt und werden im Folgenden näher beschrieben.

Es zeigen:
- Fig. 1: einen Transfertisch in Seitenansicht a) und Draufsicht b);
- Fig. 2: eine Seitenansicht eines Rollenwechslers mit Transfertisch und einer ersten Positionierungsvorrichtung in einer ersten Ausführungsform;
- Fig. 3: eine Draufsicht des Rollenwechslers gemäß Fig. 2;
- Fig. 4: eine zweite Positionierungsvorrichtung in einem Rollenwechsler in Draufsicht;
- Fig. 5: eine dritte Positionierungsvorrichtung in Draufsicht;
- Fig. 6: eine Draufsicht auf eine abgewandelte Ausführungsform des Rollenwechslers;
- Fig. 7: eine weitere Ausführungsvariante einer Vorrichtung zum Positionieren einer Materialrolle;
- Fig. 8: eine weitere Ausführungsform eines Rollenwechslers mit Positionierungsvorrichtung in Seitenansicht;
- Fig. 9: eine Draufsicht auf die Ausführungsform gemäß Fig. 8;
- Fig. 10: eine bevorzugte Ausführungsform einer Zentrierspitze in verschiedenen Ansichten.

Fig. 1 zeigt einen Transfertisch 01, welcher zur Durchführung eines solchen Verfahrens geeignet ist. Dabei zeigt Fig. 1a) eine Seitenansicht und Fig. 1 b) eine Draufsicht. Der Transfertisch 01 ist im Wesentlichen zweigeteilt und besteht aus einem Transportwagen 02 und einem als Transportwagen 03 ausgebildetem Rollentransportmittel 03. Der Transportwagen 02 ist vorzugsweise mit Laufrollen 04 auf Schienen 06 quer zur Rollenlängsachse 07 verfahrbar. Zusätzlich kann am Transportwagen 02 eine Hubvorrichtung 08 vorgesehen sein, mit der der Transfertisch 01 einseitig oder beidseitig in der Höhe verstellt werden kann. Dazu kann sich die Hubvorrichtung 08 bevorzugt an den Schienen 06 abstützen. Die Hubvorrichtung 08 kann z. B. ein Stellelement 08, z. B. Arbeitszylinder 08 insbesondere ein Hydraulikstempel 08 oder Pneumatikstempel 08 sein.

Auf dem Transportwagen 02 ist ein Lagerkranz 09 vorgesehen, welcher eine Fahrschiene 11 für das Rollentransportmittel 03 mit dessen Antrieb 12 drehbar gelagert aufnimmt. Die Drehbewegung des Lagerkranzes 09 erfolgt über einen vorzugsweise elektromotorischen Drehantrieb 13, welcher vorzugsweise mit einem Planetengetriebe ausgestattet ist und einen Drehimpulsgeber besitzt (nicht dargestellt). Dabei kann mittels Federn und/oder Drehantrieb 13 eine Rückstellung in die Ausgangslage erfolgen. Der Lagerkranz 09 ist in Form eines Wälzlagers ausgebildet. Vorzugsweise weist der Lagerkranz 09 eine Kreisform auf (d. h. 360° geschlossen). Die Drehbewegung des Lagerkranzes 09 beträgt mindestens +/- 10°, vorzugsweise +/- 15°, kann aber auch 360° oder mehr betragen. Die Einfassung der Fahrschiene 11 auf dem Lagerkranz 09 ist an den Übergabestellen und den einbetonierten Schienen 06 stirnseitig abgerundet, damit es bei der Drehung nicht zur Kollision mit den Betonkanten kommt.

Über einen Initiator 14 kann der Transportwagen 02 in Längsrichtung mittig positioniert werden. Der Initiator 14 kann beispielsweise durch eine Lichtschranke realisiert sein, welche bei Erreichen der mittigen Position den Antrieb 12 des Rollentransportmittels stoppt. Auch ein einfacher Anschlag wäre hier denkbar.

In einer einfacheren Ausführungsform kann die Hubvorrichtung 08 mit den Hydraulikstempeln 08 auch weggelassen werden.

In Fig. 2 ist eine Seitenansicht eines Rollenwechslers 15 mit einem Transfertisch 01 zur Durchführung eines Verfahrens dargestellt. An einem ersten Rollenträger, welcher aus zwei in der Bildebene hintereinander liegenden Rollentragarmen 16 gebildet wird, ist zwischen Tragzapfen eine ablaufende Materialrolle 17 eingespannt. Eine neue Materialrolle 18 wurde zuvor zum Rollenwechsler 15 transportiert und mit dem Rollentransportmittel an den Transfertisch 01 übergeben. Die neue Materialrolle 18 befindet sich in einer Warteposition vor dem Rollenwechsler 15. Dabei kann es vorkommen, dass sich die Längsachse 19 der neuen Materialrolle 18 noch nicht in paralleler Ausrichtung mit der Mittelachse 21 der Tragzapfen eines zweiten Rollenträgers befindet, welcher wiederum aus zwei in der Bildebene hintereinander liegenden Rollentragarmen 22 gebildet wird. Die schiefe Lage der neuen Materialrolle 18 ist durch eine leicht perspektivische Darstellung angedeutet. Eine neue Materialrolle mit kleinerem Durchmesser ist gestrichelt mit 18' dargestellt, ihre Längsachse ist mit 19' bezeichnet.

In der Warteposition ist die neue Materialrolle 18 bzw. 18' zunächst mittig zwischen den Rollenträgerarmen 22 vorpositioniert.

In der dargestellten Warteposition wird mit einem Sensor 23, z. B. Durchmessersensor 23, welcher vorzugsweise im Gestell des Rollenwechslers 15 angeordnet ist, der Durchmesser der neuen Materialrolle 18 bzw. 18' ermittelt. Dies geschieht durch eine Messung der Entfernung der Rollenoberseite vom Durchmessersensor 23. Bei bekannter Einbauhöhe des Durchmessersensors 23 kann nun der Rollendurchmesser ermittelt werden.

Der Rollendurchmesser kann aber auch in anderer Weise ermittelt werden, beispielsweise durch Einlesen eines Barcodeetikettes auf der neuen Materialrolle 18 bzw. 18'. Aus dem Durchmesser der neuen Materialrolle 18 bzw. 18' wird eine Messposition bestimmt, in welche der zweite Rollenträger mit den Rollentragarmen 22 verschwenkt wird. In der Fig. 2 sind die Rollentragarme 22 bereits in der Messposition dargestellt. Gestrichelt dargestellt ist ebenfalls der in die Messposition für die Materialrolle 18' mit kleinerem Durchmesser verschwenkte Rollentragarm 22'.

Der Transfertisch 01 ist, wie bereits in Fig. 1 erläutert, mittels der Laufrollen 04 auf den Schienen 06 in Richtung des Bewegungspfeils 24 quer zur Längsachse 19 verfahrbar. Auf ihm ist der Lagerkranz 09 drehbar gelagert, der durch einen Drehantrieb 13, insbesondere Elektromotor 13 angetrieben werden kann. Das Rollentransportmittel 03 ist auf dem drehbaren Lagerkranz 09 gelagert und mit dem Antrieb 12 in der Bildebene nach hinten und vorne auf dem Transfertisch 01 bewegbar.

An den Rollentragarmen 22 sind vorzugsweise an deren Enden Mittel zur Positionserfassung 26, z. B. erste Sensoren 26 angebracht, welche einen definierten Abstand x zur Mittelachse 21 der Tragzapfen besitzen. Vorzugsweise sind die ersten Sensoren 26 am Rollentragarm 22 so positioniert, dass in der Messposition die Mittelachse 21 der Tragzapfen, die Längsachse 19 der neuen Materialrolle 18 und der erste Sensor 26 in einer Ebene liegen. Dies hat den Vorteil, dass die Messposition der Rollentragarme 22 auch der Aufnahmeposition entspricht und der Rollenträger nach der Messung nicht noch einmal verstellt werden muss.

In der gestrichelt dargestellten Messposition für die Materialrolle 18' liegt die Längsachse 19' bzw. die Mittelachse 21' und die Position des Sensors 26' nicht in einer Ebene. Deshalb muss nach der Messung in diesem Fall der Rollentragarm 22 noch einmal verschwenkt werden. Wenn im Transfertisch 01 eine Hubvorrichtung 08 vorgesehen ist, könnte die Materialrolle 18' zum Ausrichten auch angehoben werden und eine erneute Verstellung des Rollenträgers kann entfallen.

Ebenso ist es denkbar, dass für meistverarbeitete Rollendurchmesser (z. B. 1.250 und 1.500 mm) separate oder die vorhandenen Sensoren vorgesehen sind, welche so am Rollentragarm 22 angebracht sind, dass die Messposition jeweils der Aufnahmeposition entspricht und die entsprechenden Sensoren nach der Messung des Rollendurchmessers aktiviert werden.

Der weitere Verfahrensablauf für das Aufachsen bei einer bevorzugten Ausführungsform wird anhand der Fig. 3 erklärt, welche eine Draufsicht auf den Rollenwechsler 15 nach Fig. 2 darstellt. Die ablaufende Materialrolle 17 ist mit ihrer Hülse in Tragzapfen 27 eingespannt, welche jeweils an einem Rollentragarm 16 des ersten Rollenträgers gelagert sind.

Die Rollentragarme 22 des zweiten Rollenträgers befinden sich in der Aufachsposition, das heißt sie sind in axialer Richtung weiter voneinander entfernt als in der gespannten Position, so dass die Materialrolle 18 auf dem Transfertisch 01 zwischen Tragzapfen 28 des zweiten Rollenträgers eingefahren werden kann. Dies geschieht durch Verfahren des Transportwagens 02 auf den Schienen 06 in Richtung zum Rollenwechsler 15 quer zur Längsachse 19 der Materialrolle 18. Zunächst passiert die Längskante 29 der neuen Materialrolle 18 die ersten Sensoren 26. Dabei wird der Abstand Z1 und Z2 der Rollenstirnseiten zu den Sensoren 26 gemessen. Wenn Z1=Z2, dann ist im günstigsten Fall die Längsachse 19 bereits parallel der Mittelachse 21 der Tragzapfen 28 ausgerichtet. Liegt aber eine Wickelfehler der Materialrolle 18 oder ein Hülsenversatz vor, so muss ein weiteres Kriterium zur koaxialen Ausrichtung der Materialrolle 18 mit der Mittelachse 21 der Tragzapfen 28 herangezogen werden.

Die Materialrolle 18 wird also zunächst mit einer konstanten Geschwindigkeit weiter in Richtung Rollenwechsler 15 verschoben. Nun erfolgt eine Erkennung der Rollenhülse, indem der Sensor 26 beim Durchtritt der Hülse durch einen Laserstrahl die Messpunkte M1 und M2 erfasst und speichert. Die Punkte werden getrennt an beiden Seiten der Materialrolle 18 erfasst und daraus ein Achsversatz y ermittelt. Natürlich können für diese Messung auch andere Sensoren verwendet werden, die die Hülsenposition beispielsweise durch Auswertung der beim Durchgang der Hülse auftretenden Magnetfeldänderung bestimmen.

Ebenso könnte der Achsversatz y einfach durch die Streckendifferenz der Messpunkte M1 auf beiden Seiten des Rollenwechslers 15 ermittelt werden.

Liegt ein Achsversatz y ≠ 0 vor, kann entweder der Lagerkranz 09 mit Hilfe des Drehantriebes 13 gedreht und der Transfertisch 01 wieder quer verfahren werden, bis der Achsversatz y korrigiert ist. Es kann aber auch der Drehantrieb 13 momentlos geschaltet werden und der Rollentragarm 22 an der Seite der korrekten Hülsenposition fährt zuerst in die Hülse ein, wodurch die Materialrolle 18 mit dem losen Lagerkranz 09 automatisch gedreht wird, bis auch die zweite Hülsenseite ausgerichtet ist. Nun kann auch der andere Rollentragarm 22 in die Hülse einfahren. Der weitere Aufachsvorgang erfolgt in bekannter Weise.

Mit dem Sensor 26 wird zusätzlich im eingespannten Zustand der neuen Materialrolle 18 der Abstand zur Stirnseite 31 der neuen Materialrolle 18 gemessen. Da die Stirnseite 31 nicht in jedem Fall parallel zum Rollentragarm 22 des Rollenträgers verläuft, wie dies durch die punktierte Kantenlinie verdeutlich ist, sollte die Abstandsmessung möglichst im äußeren Bereich der Stirnseite 31 vorgenommen werden, also nahe an der obersten Materialschicht der neuen Materialrolle 18.

Als Sollwert für die Kantenausrichtung kann ein maschinenbezogener Standardabstand der Stirnseite 32 der ablaufenden Materialrolle 17 zum zugehörigen Rollentragarm 16 bei korrekter Wicklung vorgegeben werden. Die Abweichungen zwischen der tatsächlichen Position der ablaufenden Materialbahn und dem angenommen Standardwert sind in der Nähe der Rollenmitte gering. Bei abgewandelten Ausführungsformen kann aber auch zusätzlich eine Abstandsmessung an der ablaufenden Materialrolle 17 mit einem Mittel zur Positionserfassung 33, z. B. einen zweiten Sensor 33 erfolgen, um so den Sollwert für die neue Materialrolle 18 exakt zu bestimmen.

Ein Vergleich des Istwertes mit dem Sollwert liefert eine Lageabweichung. Bei einer vorhandenen Lageabweichung wird die eingespannte neue Materialrolle 18 in axialer Richtung verfahren, bis eine dem Sollwert entsprechende Position erreicht ist. Dabei ändert sich der Abstand zwischen der Stirnseite 31 der neuen Materialrolle 18 und dem ersten Sensor 26 nicht. Vielmehr wird der Rollenträger mit der Materialrolle 18 verfahren, um die Abweichung vom Sollwert durch Lageveränderung der neuen Materialrolle 18 auszugleichen.

Ein Verlagern der neuen Materialrolle 18 in axialer Richtung erfolgt durch synchrones Verfahren der Rollentragarme 22 des zweiten Rollenträgers entlang einer zweiten Verfahrachse 34 durch einen Verstellantrieb. Analog können die Rollentragarme 16 des ersten Rollenträgers entlang einer ersten Verfahrachse 36 durch einen separaten zweiten Stellantrieb verstellt werden, um den bestehenden Kantenversatz auszugleichen.

Die Verstellung zur Einstellung der Kantenlage kann entweder durch kontinuierliches Messen und Fahren erfolgen oder durch einmaliges Messen, Ermitteln der Abweichung und Nachsetzen der neuen Materialrolle 18 um den ermittelten Abweichungsbetrag.

An den Rollentragarmen 16 des ersten Rollenträgers ist jeweils ein zweiter Sensor 33 der den ersten Sensor 26 entspricht, vorgesehen. Nach erfolgtem Rollenwechsel kann dieser Rollenträger wieder eine neue Materialrolle aufnehmen, wobei dann ebenfalls wieder der Abstand zur Stirnseite ermittelt wird.

Das gleiche Verfahren ist entsprechend für kleine Materialrollen 18' mit Ausnahme des vorher beschriebenen nochmaligen Verschwenkens der Rollentragarme 22 zu verwenden.

In Fig. 4 ist eine weitere Ausführungsform einer Vorrichtung zum Ausrichten der neuen Materialrolle 18 im Rollenwechsler 15 dargestellt. Der Gesamtablauf ist ähnlich dem bereits beschrieben. Sensor 37, z. B. Entfernungssensoren 37, welche vorzugsweise in der Nähe der zweiten Verfahrachse 34 an den Rollenträgern 22 angebracht sind, messen beim Einfahren des Transfertisches 01 in den Rollenwechsler 15 die Abstände S1 und S2 von der Längskante 29 der neuen Materialrolle 18. Bei ungleichen Messwerten für S1 und S2 erfolgt ein Drehen der Materialrolle 18 bis zum Erreichen der Messwertgleichheit. Danach wird die Materialrolle 18 vollständig in den Rollenwechsler 15 eingefahren und aufgeachst.

Fig. 5 zeigt eine Ausführungsform mit Sensor 38, z. B. Berührungssensoren 38, welche an den Rollentragarmen 22 angebracht sind. In dieser Ausführungsform sind keine komplizierten Auswertesysteme für die Messwerte nötig, da die Ausrichtung direkt über eine Berührungsmessung erfolgt. Zum Ausrichten der Materialrolle 18 werden zunächst die Rollentragarme 22 entlang der Verfahrachse 34 nach innen verfahren, so dass die quer zur Längsachse 19 einfahrende neue Materialrolle 18 mit ihrer Längskante 29 an die Berührungssensoren 38 anschlagen kann. Liegt die Materialrolle 18 schief, wie in der Fig. 5 angedeutet, so wird zunächst der führende Teil der Längskante 29 an den rechts dargestellten Berührungssensor 38 anschlagen. Dieser kann direkt den Drehantrieb 13 im Rechtslauf zuschalten, bis auch die andere Seite der Materialrolle 18 den linken Berührungssensor 38 betätigt, welcher den Drehantrieb 13 stoppt. Damit ist die Längsachse 19 der Materialrolle 18 parallel zur Mittelachse 21 der Tragzapfen 28 ausgerichtet.

Eine noch einfachere Variante ist realisierbar, wenn der zuerst ausgelöste Berührungssensor 38 den Lagerkranz 09 in einen Freilauf schaltet und die Materialrolle 18 auf dem Rollentransportmittel 03 durch die Bewegung des Transfertisches 01 gedreht und ausgerichtet wird. Beim Berühren des zweiten Berührungssensors 38 werden der Lagerkranz 09 und damit das Rollentransportmittel 03 wieder arretiert. Anschließend werden die Rollentragarme 22 in die Aufachsposition verfahren und der Transfertisch 01 kann zwischen die Tragzapfen 28 eingefahren werden, wo der weitere Aufachsvorgang wie bekannt erfolgt.

Zur weiteren Veranschaulichung der Nutzungsmöglichkeiten der zur Ausrichtung der neuen Materialrolle 18 vorgesehenen Sensoren 26; 33 bei der Kantenausrichtung ist in Fig. 6 der Rollenwechsler 15 nochmals in der Draufsicht dargestellt. Das Verfahren zur Minimierung des Kantenversatzes wurde bereits im Zusammenhang mit Fig. 3 ausführlich beschrieben. Die ablaufende Materialrolle 17 ist zwischen den Rollentragarmen 16 des ersten Rollenträgers eingespannt. Die neue Materialrolle 18 befindet sich in der Position vor dem Festspannen. Beim Spannen werden die Rollentragarme 22 des zweiten Rollenträgers in entgegengesetzter axialer Richtung in Richtung Rollenmitte verfahren, bis die Tragzapfen 28 in die nicht dargestellte Hülse der neuen Materialrolle 18 eingreifen. Vorzugsweise ist am Rollentragarm 22 des zweiten Rollenträgers der erste Sensor 26 befestigt, der derselbe Sensor sein kann, der wie oben beschrieben für die Rollenausrichtung eingesetzt wird. Mit diesem Sensor 26 wird im eingespannten Zustand der Abstand zur Stirnseite 31 der neuen Materialrolle 18 gemessen. Die Stirnseite 31 verläuft nicht in jedem Fall parallel zum Rollentragarm 22 des Rollenträgers, wie dies wiederum durch die gestrichelte Kantenlinie verdeutlich ist.

Zum Ausrichten einer zum Aufachsen in einen Rollenwechsler 15 angelieferten Materialrolle 18 kann auch eine Vorrichtung nach folgender Ausführung verwendet werden, wie sie in Fig. 7 dargestellt ist:

An den Rollentragarmen 16; 22 des Rollenträgers ist eine Vorschubeinheit 41 eines Mittels zur Positionserfassung 42, insbesondere eines Ausrichtelementes 42, z. B. ein Ausrichtkegel 42 mit einer konischen Spitze montiert. Dieses Ausrichtelement 42 befindet sich auf dem gleichen Radius wie die Tragzapfen 27; 28.

Die Materialrolle 18 wird mit dem Transfertisch 01 entsprechend dem vorher ermittelten Durchmesser auf eine definierte Aufachsposition gefahren.

Die Rollentragarme 16; 22 des Rollenträgers werden entsprechend dem vorher ermittelten Durchmesser auf eine Ausrichtposition gedreht, die durch die Aufachsposition abzüglich Winkelversatz zwischen Tragzapfen 27; 28 und Ausrichtkegel 42 definiert ist. In dieser Position wird der Ausrichtkegel 42 nach vorne Richtung Hülse gefahren um die schrägliegende Materialrolle 18 auszurichten. Anschließend wird der Ausrichtkegel 42 wieder zurückgefahren und die Rollentragarme 27; 28 in die Aufachsposition gedreht. Die ausgerichtete Materialrolle 18 kann nun aufgeachst werden.

Der Ausrichtkegel 42 kann in der Vorschubeinheit 41 mittels mindestens einen Stellantriebes 43, z. B. Arbeitszylinder, insbesondere Pneumatikzylinder relativ zu den Tragzapfen 27; 28, insbesondere linear in Richtung einer Längsachse des benachbarten Tragzapfens 27; 28.

Diese Ausrichtkegel 42 sind vorzugsweise benachbart zu allen vier Tragzapfen 27; 28 angeordnet.

In den Fig. 8 und 9 ist eine weitere Ausführungsform eines Rollenwechslers 15 dargestellt, bei welchem die Mittel zur Positionserfassung am Seitengestell des Rollenwechslers 15 angeordnet sind. Die Mittel zur Positionserfassung sind in dieser Ausführungsform Lasersensoren 44, 45, welche fest am Rollenwechsler angeordnet sind. Anhand dieser Fig. wird auch das Verfahren zur Ausrichtung der Materialrolle 18 bzw. 18' erläutert, welches durch die dargestellte Ausführungsform durchgeführt wird.

Beim Einfahren der Materialrolle 18 bzw. 18' in eine theoretische Aufachsposition in den Rollenwechsler 15 wird von den Lasersensoren 44, 45 die in Transportrichtung voreilende Kante der Materialrolle 18 bzw. 18' erfasst. Die theoretische Aufachsposition des Transfertisches ist die Position, bei welcher die Materialrolle 18 bzw. 18' koaxial mit der Drehachse der Tragzapfen 27, 28 ausgerichtet und mittig auf dem Transfertisch angeordnet ist. Bei einer Schrägstellung der Materialrolle 18 bzw. 18' kann beim Einfahren des Transfertisches 01 in den Rollenwechsler 15 somit ein Achsversatz z der Materialrolle ermittelt werden.

Der Achsversatz z kann einerseits durch eine Ermittlung der Position der den jeweils zugeordneten Lasersensoren 44, 45 auslösenden Punkte M3 und M4 ermittelt werden. Dazu ist auf dem Gleis 06 ein Längenmesssystem 46 mit absolutem Maßstab angeordnet. Das Längenmesssystem ermittelt bei Durchlauf des Punktes M3 durch den Lasersensor 44 die absolute Position des Transfertisches 01 auf dem Gleis 06 und bei Durchlauf des Punktes M4 durch den ihm zugeordneten Lasersensor 45 wiederum die Position des Transfertisches 01 auf dem Gleis 06. Aus den beiden bekannten Maßen wird durch Differenzbildung der Achsversatz z über die gesamte Rollenlänge ermittelt. Der Achsversatz z wird nachfolgen halbiert und die theoretische Aufachsposition des Transfertisches 01 um den Betrag z/2 korrigiert, so dass der Transfertisch je nach Betrag des Achsversatzes entweder z/2 weiter in den Rollenwechsler eingefahren, oder *z*/*2* vorher angehalten wird.

Der Achsversatz z kann aber auch ermittelt werden, indem der Zeitabstand zwischen der Erfassung des Punktes M3 und des Punktes M4 gemessen und mit der Geschwindigkeit des Transfertisches multipliziert wird.

Mit dieser Ausführungsform kann ebenfalls ermittelt werden, ob die Materialrolle 18 bzw. 18' bezüglich ihrer Längsachse 19, 19' mittig auf dem Transfertisch 01 angeordnet ist. Die absolute Position des Transfertisches 01 in der theoretischen Aufachsposition bei gerade und mittig aufliegender Materialrolle 18, 18' ist bekannt. Liegt die Rolle parallel versetzt auf dem Transfertisch, so ist weiterhin ein paralleler Achsversatz *v* zu ermitteln. Dazu wird nach Einfahren des Transfertisches 01 in die theoretische Aufachsposition der Materialrolle 18, 18' die tatsächliche Position des Transfertisches 01 mit Hilfe des Längenmesssystems 46 ermittelt. Weicht diese von der theoretischen Aufachsposition ab, so muss der Transfertisch 01 wiederum um dieses Maß *v* korrigiert werden.

Die Berechnung der Lageabweichung der Materialrolle 18, 18' (Schräglage und zusätzlicher Achsversatz) kann beim Einfahren des Transfertisches 01 in den Rollenwechsler 15 kombiniert werden.

Hat der Transfertisch 01 die korrigierte Aufachsposition eingenommen, so werden die Tragzapfen 27, 28 in die Hülse eingefahren.

Die Tragzapfen 27, 28 weisen in einer bevorzugten Ausführungsform Zentrierspitzen 47 auf, durch welche das Einfahren in eine Hülse einer schräg liegende Rolle erleichtert wird. Beim Einfahren der Tragzapfen 27 in die Hülse der Materialrolle 18, 18' wird der Lagerkranz 09 des Transfertisches 01 momentlos geschaltet und das Rollentransportmittel 03 kann sich bei Einfahren der Tragzapfen 27, 28 in die Hülse in die erforderliche Position drehen. Das Rollentransportmittel 03 ist vorzugsweise durch Federn 48 mit dem Transportwagen 02 derart verbunden, dass dieses nach dem Aufachsvorgang von den Federn 48 in die Grundposition zurückgedreht wird.

Sofern die Ermittlung des Achsversatzes z ergibt, dass die Schräglage der Materialrolle 18, 18' größer ist, als ein Fangbereich der Zentrierspitzen 47, so wird eine Fehlermeldung generiert und der Aufachsvorgang wird gestoppt. In diesem Fall muss die Materialrolle entweder neu auf dem Transfertisch positioniert werden oder der Aufachsvorgang muss am Rollenwechsler manuell ausgeführt werden.

In Fig. 10 ist eine bevorzugte Ausführungsform einer Zentrierspitze 47 dargestellt, wie sie an Tragzapfen 27, 28 oder am Ausrichtkegel 42 Verwendung finden kann. Abb. a) zeigt eine perspektivische Ansicht, Abb. b) eine Ansicht von unten und Abb. c) eine Schnittdarstellung entlang der Linie A-A in Abb. b).

Die Zentrierspitze 47 weist eine zentrale Bohrung 49 und vier durchgehende Befestigungsbohrungen 51 auf. An einer der nicht dargestellten Materialrolle zugewandten Oberseite 52 weist die Zentrierspitze 47 eine zum Rand hin verlaufende Abschrägung 53 auf. Der Winkel α dieser Abschrägung 53 beträgt gegenüber der Drehachse der Tragzapfen vorzugsweise 35°.

Der Rollenwechsler ist vorzugsweise in einer Rollenrotationsdruckmaschine angeordnet.

Die Vorgänge von Antransport und/oder Ausrichten und/oder Aufachsen der Materialrolle erfolgen vorzugsweise mittels einer gemeinsamen Steuereinrichtung. Diese Steuereinrichtung ist vorzugsweise als Leitstand einer Druckmaschine ausgebildet.

### Bezugszeichenliste

- 01: Transfertisch
- 02: Transportwagen
- 03: Rollentransportmittel, Transportwagen
- 04: Laufrolle
- 05: -
- 06: Schiene
- 07: Rollenlängsachse
- 08: Hubvorrichtung, Stellelement, Arbeitszylinder, Hydraulikstempel, Pneumatikstempel
- 09: Lagerkranz
- 10: -
- 11: Fahrschiene
- 12: Antrieb
- 13: Drehantrieb, Elektromotor
- 14: Initiator
- 15: Rollenwechsler
- 16: Rollentragarm
- 17: Materialrolle, ablaufend
- 18: Materialrolle, neu
- 19: Längsachse (18)
- 20: -
- 21: Mittelachse
- 22: Rollentragarm
- 23: Sensor, Durchmessersensor
- 24: Bewegungspfeil
- 25: -
- 26: Mittel zur Positionserfassung, Sensor, erster
- 27: Tragzapfen
- 28: Tragzapfen
- 29: Längskante (18)
- 30: -
- 31: Stirnseite (18; 18')
- 32: Stirnseite (17)
- 33: Mittel zur Positionserfassung, Sensor, zweiter
- 34: Verfahrachse, zweite
- 35: -
- 36: Verfahrachse, erste
- 37: Sensor, Entfernungssensor
- 38: Sensor, Berührungssensor
- 39: -
- 40: -
- 41: Vorschubeinheit
- 42: Mittel zur Positionserfassung, Ausrichtelement, Ausrichtkegel
- 43: Stellantrieb
- 44: Mittel zur Positionserfassung, Lasersensor
- 45: Mittel zur Positionserfassung, Lasersensor
- 46: Längenmesssystem
- 47: Zentrierspitzen
- 48: Federn
- 49: Bohrung
- 50: -
- 51: Bohrung
- 52: Oberseite
- 53: Abschrägung

- 18': Materialrolle, neu
- 19': Längsachse (18')
- 21': Mittelachse
- 22': Rollentragarm
- 26': Mittel zur Positionserfassung, Sensor, erster

- v: Achsversatz, parallel
- x: Abstand
- y: Achsversatz
- z: Achsversatz

- M1: Messpunkt
- M2: Messpunkt
- M3: Messpunkt
- M4: Messpunkt

- S1: Abstand
- S2: Abstand
- α: Winkel

- Z1: Abstand, linker
- Z2: Abstand, rechter

## Patentansprüche

1. Verfahren zum Ausrichten einer zu einem Rollenwechsler (15) zu transportierenden Materialrolle (18; 18'), wobei die Materialrolle (18; 18') auf einem bis zwischen Tragzapfen (27; 28) des Rollenwechslers (15) fahrenden Transfertisch (01) ausgerichtet wird, wobei der Transportwagen (03) auf dem Transfertisch (01) angeordnet wird, welcher die Materialrolle (18; 18') quer und längs einer Längsachse (19; 19') der Materialrolle (18; 18') verfahren und in einer horizontalen Ebene verschwenken kann, wobei eine Schrägstellung der auf dem Transfertisch (01) angeordneten Materialrolle (18; 18') mittels Sensoren (26; 26'; 33; 38; 44; 45) ermittelt wird, **dadurch gekennzeichnet, dass** ein erstes Signal ausgegeben wird, wenn eine erste Rollenstirnseite der Materialrolle (M3) einen ersten Sensor (26; 44) während des Einfahrens des Transfertisches (01) in den Rollenwechsler passiert, dass ein zweites Signal ausgegeben wird, wenn eine zweite Rollenstirnseite der Materialrolle einen zweiten Sensor (26; 45) während des Einfahrens des Transfertisches (01) in den Rollenwechsler passiert, dass ein Achsschrägstellung (z) der Rollenlängsachse gegenüber der Rotationsachse der Tragzapfen (27; 28) aus den beiden Signalen der beiden Sensoren (44; 45) ermittelt wird.

2. Verfahren nach Anspruch 1, **dadurch gekennzeichnet, dass** die Längsachse (19; 19') der Materialrolle (18; 18') relativ zur Rotationsachse der Tragzapfen (27; 28) des Rollenwechslers (15) ausgerichtet wird.

3. Verfahren nach Anspruch 1, **dadurch gekennzeichnet, dass** die Längsachse (19; 19') der Materialrolle (18; 18') parallel zur Rotationsachse der Tragzapfen (27; 28) des Rollenwechslers (15) ausgerichtet wird.

4. Verfahren nach Anspruch 1, **dadurch gekennzeichnet, dass** nach dem Einspannen die Position der Materialrolle (18; 18') bestimmt wird und gegebenenfalls eine Korrektur der axialen Ausrichtung zum kantengenauen Verbinden der Materialrolle (18; 18') mit einer ablaufenden Materialbahn erfolgt.

5. Verfahren nach Anspruch 1, **dadurch gekennzeichnet, dass** aufgrund dieser ermittelten Schrägstellung der Materialrolle (18; 18') eine Aufachsposition des Transfertisches (01) festgelegt wird, dass in dieser festgelegten Aufachsposition die Materialrolle (18; 18') auf die Tragzapfen (27; 28) aufgeachst wird.

6. Verfahren nach Anspruch 1, **dadurch gekennzeichnet, dass** ein Versatz der Materialrolle (18; 18') in Richtung ihrer Längsachse (19; 19') in Bezug auf eine optimale Aufachsposition bestimmt wird.

7. Verfahren nach Anspruch 1, **dadurch gekennzeichnet, dass** ein paralleler Versatz der Materialrolle (18; 18') quer zur Rollenlängsachse (19; 19') in Bezug auf eine optimale Aufachsposition des Rollenwagens (02) bestimmt wird

8. Verfahren nach Anspruch 1, **dadurch gekennzeichnet, dass** die Materialrolle (18; 18') in eine Mittenposition zwischen Rollentragarmen (16; 22; 22') eines Rollenträgers des Rollenwechslers (15) durch Verfahren in axialer Richtung ausgerichtet wird.

9. Verfahren nach Anspruch 1, **dadurch gekennzeichnet, dass** die Rollengröße der Materialrolle (18; 18') bestimmt wird.

10. Verfahren nach Anspruch 9, **dadurch gekennzeichnet, dass** eine Aufachsposition für Rollentragarme (16; 22; 22') eines Rollenträgers des Rollenwechsler (15) in Abhängigkeit von der ermittelten Rollengröße ermittelt wird.

11. Verfahren nach Anspruch 9, **dadurch gekennzeichnet, dass** eine Aufachsposition des Transfertisches (01) in Abhängigkeit von der ermittelten Rollengröße ermittelt wird.

12. Verfahren nach Anspruch 10, **dadurch gekennzeichnet, dass** der Rollenträger in die Aufachsposition verschwenkt wird.

13. Verfahren nach Anspruch 1 oder 8, **dadurch gekennzeichnet, dass** die Materialrolle (18; 18') quer zu ihrer Längsachse (19; 19') in den Rollenträger eingefahren wird.

14. Verfahren nach Anspruch 4, 6 oder 8, **dadurch gekennzeichnet, dass** die Position der Materialrolle (18; 18') erneut bestimmt wird.

15. Verfahren nach Anspruch 1, **dadurch gekennzeichnet, dass** die Materialrolle (18; 18') durch Verschwenken der Materialrolle (18; 18') axial ausgerichtet wird.

16. Verfahren nach Anspruch 1, **dadurch gekennzeichnet, dass** Tragzapfen (27; 28) eines Rollenträgers in eine Hülse der Materialrolle (18; 18') eingefahren werden.

17. Verfahren nach Anspruch 16, **dadurch gekennzeichnet, dass** ein Verschwenken der Materialrolle (18, 18') beim Einfahren der Tragzapfen (27, 28) erfolgt, indem die Materialrolle um eine vertikale Achse frei drehbar gelagert ist.

18. Verfahren nach Anspruch 1, **dadurch gekennzeichnet, dass** die axiale Ausrichtung der Materialrolle (18; 18') in horizontaler Richtung gemessen wird.

19. Verfahren nach Anspruch 18, **dadurch gekennzeichnet, dass** die Materialrolle (18; 18') in horizontaler Richtung durch Ansteuern einer Hubvorrichtung (08) ausgerichtet wird und dass gegebenenfalls die Aufnahmeposition des Rollenträgers korrigiert wird.

20. Verfahren nach Anspruch 1, **dadurch gekennzeichnet, dass** die Position beider Stirnseiten der Hülse der Materialrolle (18; 18') beim Einfahren des Transfertisches (01) in den Rollenwechsler (15) erfasst werden.

21. Verfahren nach Anspruch 1, **dadurch gekennzeichnet, dass** ein Abstand zur Längskante (29) der Materialrolle (18; 18') an mindestens zwei in Längsrichtung beabstandeten Punkten erfasst wird.

22. Verfahren nach Anspruch 1, 20 oder 21, **dadurch gekennzeichnet, dass** ein Achsversatzes (y) gegenüber der Drehachse zwischen den Tragzapfen (27; 28) des Rollenträgers aus den ermittelten Abständen der Positionen erfasst wird.

23. Verfahren nach Anspruch 1 oder 21, **dadurch gekennzeichnet, dass** die Materialrolle (18; 18') verschwenkt wird, um den Achsversatzes (y) zu minimieren.

24. Verfahren nach Anspruch 23, **dadurch gekennzeichnet, dass** der Abstand zur Längskante (29) der Materialrolle (18; 18') mit Hilfe berührungslos arbeitenden Sensoren (26; 26'; 33) erfasst wird.

25. Verfahren nach Anspruch 1, die Schritte umfassend:
- Bestimmen einer Position des Transfertisches (01), wenn eine erste Rollenstirnseite (M3) einen ersten Sensor (44) passiert;
- Bestimmen einer zweiten Position des Transfertisches (01), wenn die andere Rollenstirnseite (M4) einen zweiten Sensor (45) passiert;
- Bestimmen eines Achsversatzes (z) und/oder Achsschrägstellung (z) der Rollenlängsachse (19, 19') gegenüber der Rotationsachse der Tragzapfen (27, 28), aus der Differenz der Positionen des Transfertisches (01).

26. Verfahren nach Anspruch 1, die Schritte umfassend:
- Ermitteln einer Zeit zwischen dem Passieren der Rollenstirnseiten an einem ersten (44) und einem zweiten Sensor (45);
- Ermitteln eines Achsversatzes (z) und/oder Achsschrägstellung (z) der Rollenlängsachse (19, 19') gegenüber der Rotationsachse der Tragzapfen (27, 28) aus der ermittelten Zeit und einer Geschwindigkeit des Transfertisches (01).

27. Verfahren nach Anspruch 25 oder 26, **dadurch gekennzeichnet, dass** ein Verfahrweg des Transfertisches (01) zum Ausgleich des bestimmten Achsversatzes korrigiert wird.

28. Verfahren nach Anspruch 1, **dadurch gekennzeichnet, dass** die Schrägstellung der Materialrolle (18; 18') mittels an den Tragzapfen (27; 28) angeordneten Zentrierspitzen (47) korrigiert wird.

29. Verfahren nach Anspruch 1, **dadurch gekennzeichnet, dass** die Schrägstellung der Materialrolle (18; 18') mittels eines auf dem Transfertisch (01) angeordneten Drehantriebes (13) korrigiert wird.

30. Verfahren nach Anspruch 1, **dadurch gekennzeichnet, dass** die Materialrolle (18; 18') auf einem Transportwagen (03) auf dem Transfertisch (01) transportiert wird.

31. Verfahren nach Anspruch 30, **dadurch gekennzeichnet, dass** der Transportwagen (03) bis in die Aufachsposition transportiert wird.

32. Vorrichtung zum Ausrichten einer Materialrolle (18; 18') vor dem Aufachsen in einem Rollenwechsler (15),
- wobei ein Transfertisch (01) mit einem darauf verfahrbaren Transportwagen (03) angeordnet ist, der quer zu einer Längsachse (19; 19') der Materialrolle (18; 18') zwischen zwei Tragzapfen (27; 28) des Rollenwechslers (15) verfahrbar ist,
- wobei der Transfertisch (01) die Materialrolle (18; 18') bis zwischen die Tragzapfen (27; 28) des Rollenwechslers (15) transportierend angeordnet ist,
- wobei der Transfertisch (01) eine Verschiebung der Materialrolle (18; 18') längs ihrer Längsachse (19; 19') und eine Verschwenkung der Materialrolle (18; 18') um ihre Längsachse (19; 19') ermöglicht,
- wobei Mittel zur Positionserfassung (26; 26'; 33; 42; 44; 45) der Materialrolle (18; 18') angeordnet sind,
- wobei die Mittel zur Positionserfassung (26; 26'; 33; 42; 44; 45) eine Schrägstellung der auf dem Transfertisch (01) angeordneten Materialrolle (18; 18') erfassend angeordnet sind,
- **dadurch gekennzeichnet, dass** der Transportwagen (03) auf dem Transfertisch (01) mittels eines als kreisförmiges Wälzlager ausgebildeten Lagerkranzes (09) schwenkbar gelagert ist.

33. Vorrichtung nach Anspruch 32, **dadurch gekennzeichnet, dass** eine Steuervorrichtung für die Bewegungssteuerung des Transfertisches (01) angeordnet ist.

34. Vorrichtung nach Anspruch 33, **dadurch gekennzeichnet, dass** die Steuervorrichtung die Ausrichtung der Materialrolle (18; 18') in Abhängigkeit von der von den Mitteln zu Positionserfassung (26; 26'; 33; 42; 44; 45) erfassten Position der Materialrolle (18; 18') steuernd angeordnet ist.

35. Vorrichtung nach Anspruch 33, **dadurch gekennzeichnet, dass** die Steuervorrichtung die Ausrichtung der Materialrolle (18; 18') in Abhängigkeit von der Schrägstellung der Materialrolle (18; 18') steuernd angeordnet ist.

36. Vorrichtung nach Anspruch 32, **dadurch gekennzeichnet, dass** die Steuervorrichtung die Aufachspositiön des Transfertisches (01) in Abhängigkeit einer Schrägstellung der Materialrollen (18; 18') steuernd angeordnet ist.

37. Vorrichtung nach Anspruch 32, **dadurch gekennzeichnet, dass** der Transfertisch (01) einen Transportwagen (02) umfasst, der quer zur Längsachse (19; 19') verfahrbar ist, und den Transportwagen (03) trägt, welcher in Längsrichtung der Materialrolle (18; 18') auf dem Transportwagen (02) verschiebbar ist und welcher drehbar auf dem Transportwagen (02) angeordnet ist.

38. Vorrichtung nach Anspruch 32, **dadurch gekennzeichnet, dass** die Vorrichtung eine Hubeinrichtung (08) umfasst, welche die Materialrolle (18; 18') um ihre Längsachse (19; 19') verschwenkend angeordnet ist.

39. Vorrichtung nach Anspruch 32, **dadurch gekennzeichnet, dass** als Mittel zur Positionserfassung (26; 26'; 33; 42) am Rollenwechsler (15) Sensoren (38) angeordnet sind, die den Abstand zwischen einem Festpunkt am Rollenwechsler (15) und einer Längskante (29) der aufzuachsenden Materialrolle (18; 18') bestimmend angeordnet ist.

40. Vorrichtung nach Anspruch 32, **dadurch gekennzeichnet, dass** als Mittel zur Positionserfassung (26; 26'; 33; 42) am Rollenwechsler (15) Sensoren (26; 26'; 33) angeordnet sind, die den Abstand zwischen einem Festpunkt am Rollenwechsler (15) und der Stirnseite (31) der aufzuachsenden Materialrolle (18; 18') bestimmend angeordnet sind.

41. Vorrichtung nach Anspruch 32, **dadurch gekennzeichnet, dass** als Mittel zur Positionserfassung (26; 26'; 33; 42) am Rollenwechsler (15) Sensoren (26; 26'; 33) angeordnet sind, die die Positionsunterschiede der beiden Stirnseiten einer Hülse der aufzuachsenden Materialrolle (18; 18') bestimmend angeordnet sind.

42. Vorrichtung nach Anspruch 32, **dadurch gekennzeichnet, dass** als Mittel zur Positionserfassung (26; 26'; 33; 42; 44; 45) am Rollenwechsler (15) Sensoren (44; 45) und ein Messsystem (46) angeordnet sind, die eine Position des Transportwagens (02) in Bezug auf einen Achsversatz z und/oder einen parallelen Versatz *v* der Materialrolle (18; 18') ermitteln.

43. Vorrichtung nach Anspruch 32, **dadurch gekennzeichnet, dass** als Mittel zur Positionserfassung (44; 45) Sensoren (44; 45) angeordnet sind, die jeweils während des Einfahrens der Materialrolle (18; 18') in den Rollenwechsler (15) ein Signal ausgeben.

44. Vorrichtung nach einem der Ansprüche 32 bis 43, **dadurch gekennzeichnet, dass** die Vorrichtung weiterhin die Minimierung eines Kantenversatzes beim Ansetzen der Materialbahn der neu aufzuachsenden Materialrolle (18; 18') an eine auslaufende Materialbahn einer ablaufenden Materialrolle (17) gestattet.

45. Vorrichtung nach einem der Ansprüche 39 bis 43, **dadurch gekennzeichnet, dass** ein erster Sensor (26; 26') den Abstand des äußeren Bereichs der Stirnseite (31) der neuen Materialrolle (18; 18) von einem relativen Festpunkt aus bestimmt, der bezogen auf die im Rollenträger eingespannte neue Materialrolle (18; 18') eines fixe Lage hat, und dass eine Steuereinrichtung aus einem vorgegebenen Sollwert und dem bestimmten Istwert eine Lageabweichung ermittelt, welche als Stellgröße zur Ansteuerung eines Verstellantriebs dient, um die eingespannte neue Materialrolle (18; 18') mit dem Rollenträger um die Lageabweichung in axialer Richtung zu verschieben, wobei der Sollwert einen Abstand der neuen Materialrolle (18; 18') vom relativen Festpunkt definiert, bei welchem ein kantenversatzloses Ansetzen der neuen Materialbahn an die auslaufende Materialbahn erfolgt.

46. Vorrichtung nach Anspruch 45, **dadurch gekennzeichnet, dass** die Abstandsmessung durch optische Wegmessung erfolgt.

47. Vorrichtung nach Anspruch 46, **dadurch gekennzeichnet, dass** der Sensor (26; 26') eine Beleuchtungsquelle und einen strahlungssensitiven Empfänger umfasst ist.

48. Vorrichtung nach einem der Ansprüche 35 bis 47, **dadurch gekennzeichnet, dass** der erste Sensor (26; 26') in radialer Richtung am Rollentragarm (22; 22') verschiebbar gelagert ist.

49. Vorrichtung nach Anspruch 32, **dadurch gekennzeichnet, dass** der erste Sensor (26; 26') mit einer Einrichtung zur Erfassung des Durchmessers der neuen Materialrolle (18; 18) gekoppelt ist und in Abhängigkeit vom ermittelten Rollendurchmesser in eine individuelle Messposition verfahren wird, um den äußeren Bereich der neuen Materialrolle (18; 18') abzutasten.

50. Vorrichtung nach Anspruch 32, **dadurch gekennzeichnet, dass** zum Ausrichten der Materialrolle (18; 18') Ausrichtelemente (42; 47) angeordnet sind.

51. Vorrichtung nach Anspruch 50, **dadurch gekennzeichnet, dass** die Ausrichtelemente (42; 47) als Ausrichtkegel (42; 47) ausgebildet sind.

52. Vorrichtung nach Anspruch 50, **dadurch gekennzeichnet, dass** die Ausrichtelemente (42) benachbart zu den Tragzapfen (27; 28) angeordnet sind.

53. Vorrichtung nach Anspruch 50, **dadurch gekennzeichnet, dass** die Ausrichtelemente (42) relativ zu den Tragzapfen (27; 28) ortsveränderbar sind.

54. Vorrichtung nach Anspruch 32, **dadurch gekennzeichnet, dass** eine Steuereinrichtung zum Steuern des Antransports und/oder Ausrichtens und/oder Aufachsens der Materialrollen (18; 18') angeordnet ist.

55. Vorrichtung nach Anspruch 32, **dadurch gekennzeichnet, dass** die Tragzapfen (26; 27) mit Zentrierspitzen (47) versehen sind.

56. Vorrichtung nach Anspruch 32, **dadurch gekennzeichnet, dass** zum Ausrichten der Materialrolle (18; 18') auf dem Transfertisch (01) ein Drehantrieb (13) vorgesehen ist.

57. Vorrichtung nach Anspruch 56, **dadurch gekennzeichnet, dass** der Drehantrieb (13) auf dem Transfertisch (01) angeordnet ist.

58. Vorrichtung nach Anspruch 56, **dadurch gekennzeichnet, dass** der Drehantrieb (13) einen Elektromotor aufweist.

## Claims

1. Method for orienting a material reel (18; 18') to be transported to a reel changer (15), wherein the material reel (18; 18') is oriented on a transfer table (01) that travels as far as between supporting journals (27; 28) of the reel changer (15), wherein the transport carriage (03) is arranged on the transfer table (01), which can move the material reel (18; 18') transversely to and along a longitudinal axis (19; 19') of the material reel (18; 18') and can pivot it in a horizontal plane, wherein an oblique position of the material reel (18; 18') arranged on the transfer table (01) is ascertained by means of sensors (26; 26'; 33; 38; 44; 45), **characterized in that** a first signal is emitted if a first end face of the material reel (M3) passes a first sensor (26; 44) while the transfer table (01) travels into the reel changer, **in that** a second signal is emitted if a second end face of the material reel passes a second sensor (26; 45) while the transfer table (01) travels into the reel changer, and **in that** an axial oblique position (z) of the reel longitudinal axis with respect to the rotational axis of the supporting journals (27; 28) is ascertained from the two signals of the two sensors (44; 45).

2. Method according to Claim 1, **characterized in that** the longitudinal axis (19; 19') of the material reel (18; 18') is oriented in relation to the rotational axis of the supporting journals (27; 28) of the reel changer (15).

3. Method according to Claim 1, **characterized in that** the longitudinal axis (19; 19') of the material reel (18; 18') is oriented parallel to the rotational axis of the supporting journals (27; 28) of the reel changer (15).

4. Method according to Claim 1, **characterized in that** after clamping, the position of the material reel (18; 18') is determined and if appropriate the axial orientation with respect to the straight-edge connection of the material reel (18; 18') to a running-out material web is corrected.

5. Method according to Claim 1, **characterized in that** on the basis of this ascertained oblique position of the material reel (18; 18') a mounting position of the transfer table (01) is defined, and **in that** the material reel (18; 18') is mounted on the supporting journals (27; 28) in this defined mounting position.

6. Method according to Claim 1, **characterized in that** an offset of the material reel (18; 18') in the direction of its longitudinal axis (19; 19') is determined with respect to an optimum mounting position.

7. Method according to Claim 1, **characterized in that** a parallel offset of the material reel (18; 18') transversely to the reel longitudinal axis (19; 19') is determined with respect to an optimum mounting position of the reel carriage (02).

8. Method according to Claim 1, **characterized in that** the material reel (18; 18') is oriented in a central position between reel supporting arms (16; 22; 22') of a reel carrier of the reel changer (15) by being moved in the axial direction.

9. Method according to Claim 1, **characterized in that** the size of the material reel (18; 18') is determined.

10. Method according to Claim 9, **characterized in that** a mounting position for reel supporting arms (16; 22; 22') of a reel carrier of the reel changer (15) is ascertained depending on the ascertained reel size.

11. Method according to Claim 9, **characterized in that** a mounting position of the transfer table (01) is ascertained depending on the ascertained reel size.

12. Method according to Claim 10, **characterized in that** the reel carrier is pivoted into the mounting position.

13. Method according to Claim 1 or 8, **characterized in that** the material reel (18; 18') is moved into the reel carrier transversely to its longitudinal axis (19; 19').

14. Method according to Claim 4, 6 or 8, **characterized in that** the position of the material reel (18; 18') is determined again.

15. Method according to Claim 1, **characterized in that** the material reel (18; 18') is axially oriented by pivoting the material reel (18; 18').

16. Method according to Claim 1, **characterized in that** the supporting journals (27; 28) of a reel carrier are moved into a sleeve of the material reel (18; 18').

17. Method according to Claim 16, **characterized in that** since the material reel is mounted in a freely rotatable manner about a vertical axis, the material reel (18; 18') is pivoted while the supporting journals (27; 28) are moved in.

18. Method according to Claim 1, **characterized in that** the axial orientation of the material reel (18; 18') is measured in the horizontal direction.

19. Method according to Claim 18, **characterized in that** the material reel (18; 18') is oriented in the horizontal direction by activation of a lifting device (08), and **in that** the receiving position of the reel carrier is corrected if necessary.

20. Method according to Claim 1, **characterized in that** the position of the two end faces of the sleeve of the material reel (18; 18') is detected while the transfer table (01) is moved into the reel changer (15).

21. Method according to Claim 1, **characterized in that** a spacing of the material reel (18; 18') from the longitudinal edge (29) is detected at at least two points which are spaced apart in the longitudinal direction.

22. Method according to Claim 1, 20 or 21, **characterized in that** an axial offset (y) with respect to the rotational axis is detected between the supporting journals (27; 28) of the reel carrier from the established spacings of the positions.

23. Method according to Claim 1 or 21, **characterized in that** the material reel (18; 18') is pivoted in order to minimize the axial offset (y).

24. Method according to Claim 23, **characterized in that** the spacing of the material reel (18; 18') from the longitudinal edge (29) is detected with the aid of contactlessly operating sensors (26; 26'; 33).

25. Method according to Claim 1, the steps comprising:
- determining a position of the transfer table (01) when a first end face (M3) of reel passes a first sensor (44);
- determining a second position of the transfer table (01) when the other end face (M4) of the reel passes a second sensor (45);
- determining an axial offset (z) and/or an axial oblique position (z) of the longitudinal axis (19; 19') of the reel with respect to the rotational axis of the supporting journals (27; 28) from the difference in the positions of the transfer table (01).

26. Method according to Claim 1, the steps comprising:
- ascertaining a time between the end faces of the reel passing a first sensor (44) and a second sensor (45);
- ascertaining an axial offset (z) and/or axial oblique position (z) of the longitudinal axis (19; 19') of the reel with respect to the rotational axis of the supporting journals (27; 28) from the ascertained time and a speed of the transfer table (01).

27. Method according to Claim 25 or 26, **characterized in that** a movement path of the transfer table (01) is corrected in order to compensate for the axial offset determined.

28. Method according to Claim 1, **characterized in that** the oblique position of the material reel (18; 18') is corrected by means of centre points (47) arranged on the supporting journals (27; 28).

29. Method according to Claim 1, **characterized in that** the oblique position of the material reel (18; 18') is corrected by means of a rotary drive (13) arranged on the transfer table (01).

30. Method according to Claim 1, **characterized in that** the material reel (18; 18') is transported on a transport carriage (03) on the transfer table (01).

31. Method according to Claim 30, **characterized in that** the transport carriage (03) is transported as far as into the mounting position.

32. Apparatus for orienting a material reel (18; 18') prior to mounting in a reel changer (15),
- wherein a transfer table (01) is arranged with a transport carriage (03) that can be moved thereon, and can be moved transversely to a longitudinal axis (19; 19') of the material reel (18; 18') between two supporting journals (27; 28) of the reel changer (15),
- wherein the transfer table (01) is arranged to transport the material reel (18; 18') as far as between the supporting journals (27; 28) of the reel changer (15),
- wherein the transfer table (01) allows the material reel (18; 18') to be displaced along its longitudinal axis (19; 19') and to be pivoted about its longitudinal axis (19; 19'),
- wherein means (26; 26'; 33; 42; 44; 45) are arranged for ascertaining the position of the material reel (18; 18'),
- wherein the means (26; 26'; 33; 42; 44; 45) for ascertaining the position are arranged to ascertain an oblique position of the material reel (18; 18') arranged on the transfer table (01),
- **characterized in that** the transport carriage (03) is mounted on the transfer table (01) such that it can be pivoted by means of a bearing ring (09) in the form of a circular roller bearing.

33. Apparatus according to Claim 32, **characterized in that** a control apparatus is arranged for controlling the movement of the transfer table (01).

34. Apparatus according to Claim 33, **characterized in that** the control apparatus is arranged to control the orientation of the material reel (18; 18') depending on the position of the material reel that is ascertained by the means (26; 26'; 33; 42; 44; 45) for ascertaining the position.

35. Apparatus according to Claim 33, **characterized in that** the control apparatus is arranged to control the orientation of the material reel (18; 18') depending on the oblique position of the material reel (18; 18').

36. Apparatus according to Claim 32, **characterized in that** the control apparatus is arranged to control the mounting position of the transfer table (01) depending on an oblique position of the material reels (18; 18').

37. Apparatus according to Claim 32, **characterized in that** the transfer table (01) comprises a transport carriage (02) which can be moved transversely to the longitudinal axis (19; 19'), and carries the transport carriage (03) which can be moved in the longitudinal direction of the material reel (18; 18') on the transport carriage (02) and which is arranged such that it can be rotated on the transport carriage (02).

38. Apparatus according to Claim 32, **characterized in that** the apparatus comprises a lifting device (08) which is arranged to pivot the material reel (18; 18') about its longitudinal axis (19; 19').

39. Apparatus according to Claim 32, **characterized in that** sensors (38) are arranged as means (26; 26'; 33; 42) for ascertaining the position on the reel changer (15) and are arranged to determine the spacing between a fixed point on the reel changer (15) and a longitudinal edge (29) of the material reel (18; 18') to be mounted.

40. Apparatus according to Claim 32, **characterized in that** sensors (26; 26'; 33) are arranged as means (26; 26'; 33; 42) for ascertaining the position on the reel changer (15) and are arranged to determine the spacing between a fixed point on the reel changer (15) and the end face (31) of the material reel (18; 18') to be mounted.

41. Apparatus according to Claim 32, **characterized in that** sensors (26; 26'; 33) are arranged as means (26; 26'; 33; 42) for ascertaining the position on the reel changer (15) and are arranged to determine the differences in position between the two end faces of a sleeve of the material reel (18; 18') to be mounted.

42. Apparatus according to Claim 32, **characterized in that** sensors (44; 45) and a measuring system (46) are arranged as means (26; 26'; 33; 42; 44; 45) for ascertaining the position on the reel changer (15) and ascertain a position of the transport carriage (02) with respect to an axial offset z and/or a parallel offset v of the material reel (18; 18').

43. Apparatus according to Claim 32, **characterized in that** sensors (44; 45) are arranged as means (44; 45) for ascertaining the position and emit a signal in each case while the material reel (18; 18') moves into the reel changer (15).

44. Apparatus according to one of Claims 32 to 43, **characterized in that** the apparatus furthermore enables the minimizing of an edge offset when the material web of the material reel (18; 18') to be newly mounted is attached to an outgoing material web of a running-out material reel (17).

45. Apparatus according to one of Claims 39 to 43, **characterized in that** a first sensor (26; 26') determines the spacing of the outer region of the end face (31) of the new material reel (18; 18') from a relative fixed point, which has a fixed position with regard to the new material reel (18; 18') clamped in the reel carrier, and **in that** a control device uses a predetermined setpoint value and the determined actual value to ascertain a positional deviation which serves as a manipulated variable for actuating an adjusting drive in order to displace the clamped new material reel (18; 18') with the reel carrier by the positional deviation in the axial direction, wherein the setpoint value defines a spacing of the new material reel (18; 18') from the relative fixed point, at which the new material web is attached to the outgoing material web without an edge offset.

46. Apparatus according to Claim 45, **characterized in that** spacing is measured by optical displacement measurement.

47. Apparatus according to Claim 46, **characterized in that** the sensor (26; 26') comprises a light source and a radiation-sensitive receiver.

48. Apparatus according to one of Claims 35 to 47, **characterized in that** the first sensor (26; 26') is mounted such that it can be displaced in the radial direction on the reel supporting arm (22; 22').

49. Apparatus according to Claim 32, **characterized in that** the first sensor (26; 26') is coupled to a device for ascertaining the diameter of the new material reel (18; 18') and depending on the reel diameter ascertained is moved into an individual measuring position in order to scan the outer region of the new material reel (18; 18').

50. Apparatus according to Claim 32, **characterized in that** orientation elements (42; 47) are arranged for orienting the material reel (18; 18').

51. Apparatus according to Claim 50, **characterized in that** the orientation elements (42; 47) are in the form of orientation cones (42; 47).

52. Apparatus according to Claim 50, **characterized in that** the orientation elements (42) are arranged adjacent to the supporting journals (27; 28).

53. Apparatus according to Claim 50, **characterized in that** the position of the orientation elements (42) can be changed relative to the supporting journals (27; 28).

54. Apparatus according to Claim 32, **characterized in that** a control device is arranged for controlling the transporting up and/or the orientation and/or the mounting of the material reels (18; 18').

55. Apparatus according to Claim 32, **characterized in that** the supporting journals (26; 27) are provided with centre points (47).

56. Apparatus according to Claim 32, **characterized in that** a rotary drive (13) is provided in order to orient the material reel (18; 18') on the transfer table (01).

57. Apparatus according to Claim 56, **characterized in that** the rotary drive (13) is arranged on the transfer table (01).

58. Apparatus according to Claim 56, **characterized in that** the rotary drive (13) has an electric motor.

## Revendications

1. Procédé pour orienter un rouleau de matériau (18 ; 18') à transporter à un changeur de rouleaux (15), le rouleau de matériau (18 ; 18') étant orienté sur une table de transfert (01) se déplaçant jusqu'à entre des tourillons support (27 ; 28) du changeur de rouleaux (15), le chariot de transport (03) étant disposé sur la table de transfert (01), pouvant déplacer le rouleau de matériau (18 ; 18') transversalement et le long d'un axe longitudinal (19 ; 19') du rouleau de matériau (18 ; 18') et pouvant pivoter en un plan horizontal, une position oblique du rouleau de matériau (18 ; 18') disposé sur la table de transfert (01) étant déterminée à l'aide de capteurs (26 ; 26' ; 33 ; 38 ; 44 ; 45), **caractérisé en ce qu'**un premier signal est émis, lorsqu'une première face frontale de rouleau du rouleau de matériau (M3) passe un premier capteur (26 ; 44) pendant l'introduction de la table de transfert (01) dans le changeur de rouleaux, **en ce qu'**un deuxième signal est émis, lorsqu'une deuxième face frontale de rouleau du rouleau de matériau passe un deuxième capteur (26 ; 45) pendant l'introduction de la table de transfert (01) dans le changeur de rouleaux, **en ce qu'**une position oblique d'axe (z) de l'axe longitudinal de rouleau par rapport à l'axe de rotation des tourillons support (27 ; 28) est déterminée à partir des deux signaux des deux capteurs (44 ; 45).

2. Procédé selon la revendication 1, **caractérisé en ce que** l'axe longitudinal (19 ; 19') du matériau de rouleau (18 ; 18') est orienté par rapport à l'axe de rotation des tourillons support (27 ; 28) du changeur de rouleaux (15).

3. Procédé selon la revendication 1, **caractérisé en ce que** l'axe longitudinal (19 ; 19') du matériau de rouleau (18 ; 18') est orienté parallèlement à l'axe de rotation des tourillons support (27 ; 28) du changeur de rouleaux (15).

4. Procédé selon la revendication 1, **caractérisé en ce que**, après serrage, la position du rouleau de matériau (18 ; 18') est déterminée et, le cas échéant, une correction de l'orientation axiale pour obtenir une liaison, avec une précision au niveau des bords, du rouleau de matériau (18 ; 18') avec une bande de matériau se dévidant.

5. Procédé selon la revendication 1, **caractérisé en ce que**, du fait de cette position oblique déterminée du rouleau de matériau (18 ; 18'), une position d'alignement axial de la table de transfert (01) est fixée, **en ce que**, à cette position d'alignement axial fixée, le rouleau de matériau (18 ; 18') est aligné axialement sur les tourillons support (27 ; 28).

6. Procédé selon la revendication 1, **caractérisé en ce qu'**un décalage du rouleau de matériau (18 ; 18'), en direction de son axe longitudinal (19 ; 19') par rapport à une position d'alignement axial optimale, est déterminé.

7. Procédé selon la revendication 1, **caractérisé en ce qu'**un décalage parallèle du rouleau de matériau (18 ; 18'), transversalement à son axe longitudinal (19 ; 19') par rapport à une position d'alignement axial optimale du chariot à rouleaux (2), est déterminé.

8. Procédé selon la revendication 1, **caractérisé en ce que** le rouleau de matériau (18 ; 18') est orienté en une position médiane, entre bras support de rouleaux (16 ; 22 ; 22') d'un support de rouleaux du changeur de rouleaux (15), par un déplacement en direction axiale.

9. Procédé selon la revendication 1, **caractérisé en ce que** la grosseur de rouleau du rouleau de matériau (18 ; 18') est déterminée.

10. Procédé selon la revendication 9, **caractérisé en ce qu'**une position d'alignement axial pour des bras support de rouleaux (16 ; 22 ; 22') d'un support de rouleaux du changeur de rouleaux (15) est déterminée en fonction de la grosseur de rouleau déterminée.

11. Procédé selon la revendication 9, **caractérisé en ce qu'**une position d'alignement axial de la table de transfert (01) est déterminée en fonction de la grosseur de rouleau déterminée.

12. Procédé selon la revendication 10, **caractérisé en ce que** le support de rouleau est pivoté à la position d'alignement axial.

13. Procédé selon la revendication 1 ou 8, **caractérisé en ce que** le rouleau de matériau (18 ; 18') est introduit dans le support de rouleau, transversalement à son axe longitudinal (19 ; 19').

14. Procédé selon la revendication 4, 6 ou 8, **caractérisé en ce que** la position du rouleau de matériau (18 ; 18') est déterminée une nouvelle fois.

15. Procédé selon la revendication 1, **caractérisé en ce que** le rouleau de matériau (18 ; 18') est orienté axialement par pivotement du rouleau de matériau (18 ; 18').

16. Procédé selon la revendication 1, **caractérisé en ce que** des tourillons support (27, 28) d'un support de rouleau sont introduits dans une douille du rouleau de matériau (18 ; 18').

17. Procédé selon la revendication 16, **caractérisé en ce qu'**un pivotement du rouleau de matériau (18 ; 18') est effectué lors de l'introduction des tourillons support (27, 28), **en ce que** le rouleau de matériau est monté en palier à rotation libre autour d'un axe vertical.

18. Procédé selon la revendication 1, **caractérisé en ce que** l'orientation axiale du rouleau de matériau (18 ; 18') en direction axiale est mesurée.

19. Procédé selon la revendication 18, **caractérisé en ce que** le rouleau de matériau (18 ; 18') est orienté en direction horizontale par commande d'un dispositif de levage (08), et **en ce que**, le cas échéant, la position de réception du support de rouleau est corrigée.

20. Procédé selon la revendication 1, **caractérisé en ce que** a position des deux faces frontales de la douille du rouleau de matériau (18 ; 18') est appréhendée lors de l'introduction de la table de transfert (01) dans le changeur de rouleaux (15).

21. Procédé selon la revendication 1, **caractérisé en ce qu'**une distance d'espacement par rapport au bord longitudinal (29) du rouleau de matériau (18 ; 18') est appréhendé en au moins deux points espacés en direction longitudinale.

22. Procédé selon la revendication 1, 20 ou 21, **caractérisé en ce qu'**un décalage axial (y) par rapport à l'axe de rotation entre les tourillons support (27 ; 28) du support de rouleau est appréhendé à partir des espacements déterminés des positions.

23. Procédé selon la revendication 1 ou 21, **caractérisé en ce que** le rouleau de matériau (18 ; 18') est pivoté pour minimiser le décalage axial (y).

24. Procédé selon la revendication 23, **caractérisé en ce que** la distance d'espacement par rapport au bord longitudinal (29) du rouleau de matériau (18 ; 18') est appréhendée à l'aide de capteurs (26 ; 26' ; 33) travaillant sans contact.

25. Procédé selon la revendication 1, les étapes comprenant :
- la détermination d'une position de la table de transfert (01), lorsqu'une première face frontale de rouleau (M3) passe un premier capteur (44) ;
- la détermination d'une deuxième position de la table de transfert (01), lorsque l'autre face frontale de rouleau (M4) passe un deuxième capteur (45);
- la détermination d'un décalage axial (z) et/ou d'une position oblique d'axe (z) de l'axe longitudinal de rouleau (19; 19') par rapport à l'axe de rotation des tourillons support (27, 28), à partir de la différence des positions de la table de transfert (01).

26. Procédé selon la revendication 1, les étapes comprenant :
- la détermination d'un temps, entre le passage des faces frontales de rouleau à un premier (444) et un deuxième capteur (45) ;
- la détermination d'un décalage axial (z) et/ou d'une position oblique d'axe (z) de l'axe longitudinal de rouleau (19 ; 19') par rapport à l'axe de rotation des tourillons support (27, 28), à partir du temps déterminé et d'une vitesse de la table de transfert (01).

27. Procédé selon la revendication 25 ou 26, **caractérisé en ce qu'**une course de déplacement de la table de transfert (01) est corrigée, dans le but de compenser le décalage axial déterminé.

28. Procédé selon la revendication 1, **caractérisé en ce que** la position oblique du rouleau de matériau (18 ; 18') est corrigée au moyen de pointes de centrage (47) disposées sur les tourillons support (27 ; 28).

29. Procédé selon la revendication 1, **caractérisé en ce que** la position oblique du rouleau de matériau (18 ; 18') est corrigée au moyen d'un entraînement en rotation (13) disposé sur la table de transfert (01).

30. Procédé selon la revendication 1, **caractérisé en ce que** le rouleau de matériau (18 ; 18') est transporté sur un chariot de transport (03) sur la table de transfert (01).

31. Procédé selon la revendication 30, **caractérisé en ce que** le chariot de transport (03) est transporté jusqu'à la position d'alignement axial.

32. Dispositif pour orienter un rouleau de matériau (18 ; 18') avant l'alignement axial dans un changeur de rouleaux (15),
- une table de transfert (01), avec un chariot de transport (03) déplaçable sur elle, étant disposée, déplaçable transversalement à un axe longitudinal (19 ; 19') du rouleau de matériau (18 ; 18'), entre deux tourillons support (27 ; 28) du changeur de rouleaux (15),
- la table de transfert (01) étant disposée en transportant le rouleau de matériau (18 ; 18') jusqu'entre les tourillons support (27 ; 28) du changeur de rouleaux (15),
- la table de transfert (01) permettant un déplacement en translation du rouleau de matériau (18 ; 18') le long de son axe longitudinal (19 ; 19'), et un pivotement du rouleau de matériau (18 ; 18') autour de son axe longitudinal (19 ; 19'),
- des moyens pour la détection de position (26 ; 26' ; 33 ; 42 ; 44 ; 45) du rouleau de matériau (18 ; 18') étant disposés,
- les moyens pour la détection de position (26 ; 26' ; 33 ; 42 ; 44 ; 45) étant disposés en appréhendant une position oblique du rouleau de matériau (18 ; 18') disposé sur la table de transfert (01),
- **caractérisé en ce que** le chariot de transport (03) est monté à pivotement sur la table de transfert (01), à l'aide d'une couronne de palier (09) réalisée sous forme de palier à roulement en forme de cercle.

33. Dispositif selon la revendication 32, **caractérisé en ce qu'**un dispositif de commande est disposé pour la commande cinématique de la table de transfert.

34. Dispositif selon la revendication 33, **caractérisé en ce que** le dispositif de commande est disposé en commandant l'orientation du rouleau de matériau (18 ; 18') en fonction de la position, appréhendée par les moyens pour la détection de position (26 ; 26' ; 33 ; 42 ; 44 ; 45) du rouleau de matériau (18 ; 18').

35. Dispositif selon la revendication 33, **caractérisé en ce que** le dispositif de commande est disposé en commandant l'orientation du rouleau de matériau (18 ; 18') en fonction de la position oblique du rouleau de matériau (18 ; 18').

36. Dispositif selon la revendication 32, **caractérisé en ce que** le dispositif de commande est disposé en commandant la position d'alignement axial de la table de transfert (01) en fonction de la position oblique des rouleaux de matériau (18 ; 18').

37. Dispositif selon la revendication 32, **caractérisé en ce que** la table de transfert (01) comprend un chariot de transport (02), déplaçable transversalement à l'axe longitudinal (19 ; 19') et portant le chariot de transport (03), déplaçable sur le chariot de transport (02) en direction longitudinale du rouleau de matériau (18 ; 18') et disposé à rotation sur le chariot de transport (02).

38. Dispositif selon la revendication 32, **caractérisé en ce que** le dispositif comprend un mécanisme de levage (08), disposé en faisant pivoter le rouleau de matériau (18 ; 18') autour de son axe longitudinal (19 ; 19').

39. Dispositif selon la revendication 32, **caractérisé en ce que**, en tant que moyens pour la détection de position (26 ; 26' ; 33 ; 42) sur le changeur de rouleau (15) sont disposés des capteurs (38) qui sont disposés en déterminant la distance d'espacement, entre un point fixe sur le changeur de rouleaux (15) et un bord longitudinal (29) du rouleau de matériau (18 ; 18') à aligner axialement.

40. Dispositif selon la revendication 32, **caractérisé en ce que**, en tant que moyens pour la détection de position (26 ; 26' ; 33 ; 42) sur le changeur de rouleau (15), sont disposés des capteurs (26 ; 26' ; 33) qui sont disposés en déterminant la distance d'espacement, entre un point fixe sur le changeur de rouleaux (15) et la face frontale (31) du rouleau de matériau (18 ; 18') à aligner axialement.

41. Dispositif selon la revendication 32, **caractérisé en ce que**, en tant que moyens pour la détection de position (26 ; 26' ; 33 ; 42) sur le changeur de rouleau (15), sont disposés des capteurs (26 ; 26' ; 33) qui sont disposés en déterminant les différences de position des deux faces frontales d'une douille du rouleau de matériau (18 ; 18') à aligner axialement.

42. Dispositif selon la revendication 32, **caractérisé en ce que**, en tant que moyens pour la détection de position (26 ; 26' ; 33 ; 42 ; 44 ; 45) sur le changeur de rouleau (15), sont disposés des capteurs (44, 45) et un système de mesure (46), déterminant une position du chariot de transport (02) par rapport à un décalage axial z et/ou un décalage parallèle v du rouleau de matériau (18 ; 18') à aligner axialement.

43. Dispositif selon la revendication 32, **caractérisé en ce que**, en tant que moyens pour la détection de position (44 ; 45) sont disposés des capteurs (44 ; 45) qui émettent chacun un signal pendant l'introduction du rouleau de matériau (18 ; 18') dans le changeur de rouleau (15).

44. Dispositif selon l'une des revendications 32 à 43, **caractérisé en ce que** le dispositif permet en outre de minimiser un décalage entre bords, lors de l'application de la bande de matériau du rouleau de matériau (18 ; 18') à de nouveau aligner axialement sur une bande de matériau en dévidement d'un rouleau de matériau (17) en dévidement.

45. Dispositif selon l'une des revendications 39 à 43, **caractérisé en ce qu'**un premier capteur (26 ; 26') détermine l'espacement de la zone extérieure de la face frontale (31) du nouveau rouleau de matériau (18 ; 18') par rapport à un point fixe relatif qui présente une position fixe, par rapport au nouveau rouleau de matériau (18 ; 18') enserré dans le support de rouleau, et **en ce que**, à partir d'une valeur de consigne prédéterminée et de la valeur réelle déterminée, un dispositif de commande détermine celle qui sert de grandeur de réglage pour la commande d'un dispositif d'entraînement de réglage, pour déplacer en direction axiale le nouveau rouleau de matériau (18 ; 18'), avec le support de rouleau, de la valeur de l'écart de position, la valeur de consigne définissant une distance d'espacent entre le nouveau rouleau de matériau (18 ; 18') et le point fixe relatif, distance pour laquelle une application, sans décalage des bords, de la nouvelle rouleau de matériau sur la bande de matériau en dévidement est effectuée.

46. Dispositif selon la revendication 45, **caractérisé en ce que** la mesure de la distance d'espacent s'effectue par une mesure de distance optique.

47. Dispositif selon la revendication 46, **caractérisé en ce que** le capteur (26 ; 26') comprend une source d'éclairage et un récepteur sensible au rayonnement.

48. Dispositif selon l'une des revendications 35 à 47, **caractérisé en ce que** le premier capteur (26 ; 26') est monté de manière déplaçable en direction radiale sur le bras de support de rouleau (22 ; 22').

49. Dispositif selon la revendication 32, **caractérisé en ce que** le premier capteur (26 ; 26') est couplé à un dispositif pour détecter le diamètre du nouveau rouleau de matériau (18 ; 18') et est déplacé en une position de mesure individuelle, en fonction du diamètre de rouleau déterminé, pour explorer la zone extérieure du nouveau rouleau de matériau (18 ; 18').

50. Dispositif selon la revendication 32, **caractérisé en ce que** des éléments d'orientation (42 ; 47) sont disposés pour orienter le rouleau de matériau (18 ; 18').

51. Dispositif selon la revendication 50, **caractérisé en ce que** les éléments d'orientation (42 ; 47) sont réalisés sous forme de cônes d'orientation (42 ; 47).

52. Dispositif selon la revendication 50, **caractérisé en ce que** les éléments d'orientation (42) sont disposés au voisinage des tourillons support (27 ; 28).

53. Dispositif selon la revendication 50, **caractérisé en ce que** les éléments d'orientation (42) sont déplaçables localement par rapport aux tourillons support (27 ; 28).

54. Dispositif selon la revendication 32, **caractérisé en ce qu'**un dispositif de commande est disposé pour commander le transport d'approche et/ou orienter et/ou aligner axialement les rouleaux de matériau (18 ; 18').

55. Dispositif selon la revendication 32, **caractérisé en ce que** les tourillons support (26 ; 27) sont munis de pointes de centrage (47).

56. Dispositif selon la revendication 32, **caractérisé en ce qu'**un entraînement en rotation (13) est prévu pour l'orientation du rouleau de matériau (18 ; 18') sur la table de transfert (01).

57. Dispositif selon la revendication 56, **caractérisé en ce que** l'entraînement en rotation (13) est disposé sur la table de transfert (01).

58. Dispositif selon la revendication 56, **caractérisé en ce que** l'entraînement en rotation (13) présente un moteur électrique.
